# EUROPÄISCHE PATENTSCHRIFT

(11) **EP 3 074 614 B1**
(45) Veröffentlichungstag und Bekanntmachung des Hinweises auf die Patenterteilung: **18.10.2017**
(21) Anmeldenummer: 14809293.5
(22) Anmeldetag: 27.11.2014
(51) Int. Cl.: F01L 1/34, F01L 1/047

(54) **VERSTELLBARE NOCKENWELLE**
ADJUSTABLE CAMSHAFT
ARBRE A CAMES AJUSTABLE

(30) Priorität: 29.11.2013 DE 102013113255
(43) Veröffentlichungstag der Anmeldung: 05.10.2016
(73) Patentinhaber: Thyssenkrupp Presta Teccenter Ag, 9492 Eschen (LI)
(72) Erfinder: LEHMANN, Martin, 01855 Mittelndorf (DE); MANN, Bernd, 09405 Zschopau (DE); KUNZ, Michael, 09116 Chemnitz (DE); DIETEL, Uwe, 08115 Lichtentanne (DE); MEUSEL, Jürgen, 09573 Dittmannsdorf (DE); MUSTER, Manfred, A-6713 Ludesch (AT); NIEDERLECHNER, Markus, FL-9486 Schaanwald (LI); CURLIC, Marko, 9485 Nendeln (DE)
(74) Vertreter: thyssenkrupp Intellectual Property GmbH
(86) Internationale Anmeldenummer: PCT/EP2014/003177
(87) Internationale Veröffentlichungsnummer: WO 2015/078588

(56) Entgegenhaltungen:
- EP-A1- 2 000 230
- EP-A1- 2 543 831
- EP-A2- 0 254 058
- EP-A2- 2 801 436
- WO-A1-2011/070976
- DE-A1-102010 032 254
- DE-A1-102012 103 581
- JP-A- H09 144 513

## Beschreibung

Die vorliegende Erfindung betrifft eine verstellbare Nockenwelle für den Ventiltrieb einer Brennkraftmaschine mit einer Außenwelle und mit einer sich durch die Außenwelle erstreckenden Innenwelle, wobei auf der Außenwelle wenigstens ein Nockenelement angeordnet ist und das mit der Innenwelle verdrehfest verbunden ist, und wobei das Nockenelement einen Wellendurchgang mit einer innenliegenden Lagerfläche aufweist, die mit einer Lagerfläche auf der Außenseite der Außenwelle eine Gleitlagerung zur drehbaren Anordnung des Nockenelementes auf der Außenwelle bildet.

### STAND DER TECHNIK

Die DE 10 2012 103 581 A1 zeigt eine gattungsbildende verstellbare Nockenwelle mit einer Außenwelle und einer Innenwelle, und die Innenwelle erstreckt sich durch die rohrförmig ausgebildete Außenwelle und ist in dieser verdrehbar. Über einen Bolzen ist ein auf der Außenwelle drehbar aufgenommenes Nockenelement mit der Innenwelle drehfest verbunden, sodass bei einer Verdrehung der Innenwelle relativ zur Außenwelle eine Änderung der Phasenlage des Nockenelementes auf der Außenwelle erzeugt wird.

Das auf der Außenwelle verdrehbare Nockenelement bildet mit einem Wellendurchgang im Nockenelement eine Gleitlagerung auf der Außenseite der Außenwelle, und die Gleitlagerung wird über einen Spalt zwischen der Innenwelle und der Außenwelle mit Schmierstoff versorgt.

Das Nockenelement steht mit einem Abgriffselement zum Ventiltrieb in Kontakt, wodurch häufig radial unsymmetrische Krafteinwirkungen auf das Nockenelement vorherrschen. Dadurch kann es zu Verkippungen des Nockenelementes relativ zur Längsachse der Nockenwelle und zu erhöhten Belastungen in den äußeren Bereichen der Lagerflächen kommen, was zu sogenannten Kantenträgern führen kann. Diese bilden sich, wenn bei einer Verkippung des Nockenelementes auf der ansonsten zylindrischen Außenwelle nur noch der Randbereich der Lagerfläche, also beispielsweise der äußere in Längsachsenrichtung lokal begrenzte Bereich des Wellendurchganges oder der Randbereich der Setzstelle auf der Außenwelle, die vollen Betriebskräfte auf das Nockenelement aufnimmt. Schließlich führen derartige Kantenträger zu einem erhöhten Verschleiß und zu einer Zunahme der Reibung zwischen dem Nockenelement und der Außenwelle, und diese müssen daher vermieden werden.

Aus der DE 100 54 622 A1 ist ein Ventilbetätigungselement bekannt, und es ist ein wälzgelagerter Außenring vorgesehen, der mit der Nockenkontur eines Nockenelementes in Kontakt steht. Der Außenring ist über einen Innenring wälzgelagert, und die durch den Außenring und den Innenring gebildete Lagereinheit ist auf einem Lagerbolzen verkippbar aufgenommen. Hierfür ist der Lagerbolzen ballig ausgeführt. Durch den hinzugewonnenen Freiheitsgrad zur Ausführung einer Kippbewegung des Außenrings kann dieser im Linienkontakt mit der Nockenkontur des Nockenelementes gegen dieses geführt werden, ohne dass sich Kantenträger zwischen der Nockenkontur und dem Abgriffselement, also dem Außenring, bilden. Die Anordnung einer Wälzlagereinheit, die auf einem Lagerbolzen kippbeweglich aufgenommen ist, kann dabei jedoch zur Aufnahme eines Nockenelementes auf einer Außenwelle einer verstellbaren Nockenwelle nicht ohne weiteres umgesetzt werden.

### OFFENBARUNG DER ERFINDUNG

Aufgabe der Erfindung ist die Weiterbildung einer verstellbaren Nockenwelle für den Ventiltrieb einer Brennkraftmaschine mit einer verbesserten Aufnahme eines Nockenelementes auf der Außenwelle der Nockenwelle. Insbesondere ist es die Aufgabe der Erfindung, sogenannte Kantenträger in der Gleitlagerung des Nockenelementes auf der Außenwelle zu vermeiden.

Die Aufgabe der vorliegenden Erfindung wird gelöst durch eine verstellbare Nockenwelle gemäß dem Oberbegriff des Anspruchs 1 in Verbindung mit den kennzeichnenden Merkmalen. Vorteilhafte Weiterbildungen der Erfindung sind in den abhängigen Ansprüchen angegeben.

Die Erfindung schließt die technische Lehre ein, dass wenigstens eine der Lagerflächen abschnittsweise mit einer balligen Form ausgebildet ist.

Durch eine ballige Form wenigstens einer der Lagerflächen wird zur Drehbeweglichkeit des Nockenelementes auf der Außenwelle um die Längsachse ein weiterer Freiheitsgrad zur Ausführung einer leichten Kippbewegung des Nockenelementes auf der Außenwelle geschaffen. Zusätzlich zur ohnehin bei Gleitlageranordnungen vorhandenen Lagerluft wird durch die ballige Form erreicht, dass der radiale Spalt über der axialen Länge der Lagerflächen auf wenigstens einer Seite nach außen hin zunimmt. Verkippt das Nockenelement leicht auf der Außenwelle, so kommt ein längerer axialer Bereich der gegeneinander abgleitenden Lagerflächen zum Tragen, wodurch die Entstehung von Kantenträgern vermieden wird. Unabhängig von der Kippbewegung des Nockenelementes kann durch die von einer Zylinderform abweichende Lagerfläche in keiner Kipprichtung, auch unter ungünstigen asymmetrischen Krafteinleitungen der Betriebskräfte auf das Nockenelement, ein nur begrenzter Bereich der Lagerfläche zum Tragen kommen.

Die erfindungsgemäße abschnittsweise ballige Form wenigstens einer der Lagerflächen beschreibt dabei eine Form der Lagerflächen, die rotationssymmetrisch ausgebildet ist, und die eine über der axialen Länge der Lagerfläche veränderliche Lagerluft zwischen den beiden Lagerflächen erzeugt. Die ballige Form ist dabei so ausgebildet, dass die Lagerluft, also der verbleibende radiale Spalt zwischen den Lagerflächen, zu wenigstens einer Außenseite der Lagerfläche hin größer wird. Die ballige Form bildet damit erfindungsgemäß eine Abweichung von der Zylinderform in der Weise, dass sich die Oberfläche im Wellendurchgang beziehungsweise die Außenseite der Außenwelle zur jeweils gegenüberliegenden Lagerfläche unter Bildung einer radialen Spaltverengung hin auswölbt.

Im Betrieb der verstellbaren Nockenwelle kann damit das Nockenelement eine der periodischen Krafteinwirkung durch ein Abgriffselement folgende ebenfalls periodische Kippbewegung ausführen, wodurch sogar ein Pumpeffekt von Schmiermittel in den Spalt zwischen den Lagerflächen erzeugt werden kann. Dadurch kann die Schmierstoffzufuhr in den Lagerspalt zwischen den Lagerflächen verbessert werden, insbesondere wird vermieden, dass im Lagerspalt vorhandener Schmierstoff überaltert und nicht durch frischen Schmierstoff ausgetauscht wird.

Die geometrische Abweichung der Form der Lagerfläche von einer zylindrischen Form ist dabei derart gering ausgeführt, dass der Kontakt der Nockenbahn des Nockenelementes zum Abgriffselement nicht negativ beeinflusst wird. Insbesondere kann sogar erreicht werden, dass das Nockenelement auf verbesserte Weise einen Linienkontakt zum Abgriffselement aufrechterhält, ohne dass auch in diesem Linienkontakt Kantenträger entstehen können. Insbesondere ist die ballige Form derart minimal ausgeführt, dass es zwischen der Lagerfläche im Wellendurchgang und der Lagerfläche auf der Außenseite der Außenwelle nicht zu Festkörperkontakt kommt, und ein tragender Schmierfilm bleibt auch bei einer verkippten Anordnung des Nockenelementes auf der Außenseite der Außenwelle erhalten.

Gemäß einer vorteilhaften Ausführungsform kann die Lagerfläche auf der Außenseite der Außenwelle eine abschnittsweise ballige Form aufweisen, insbesondere wobei die ballige Form eine Breite aufweisen kann, die wenigstens der Länge der Gleitlagerung in Richtung einer Längsachse entspricht, in der sich die Nockenwelle erstreckt. Die Breite der balligen Form kann dabei der axialen Länge der Gleitlagerung entsprechen, jedoch kann auch vorgesehen sein, dass die ballige Form eine größere Breite aufweist als die axiale Länge der Gleitlagerung. Dadurch kann insbesondere erreicht werden, dass der Radius, der sich in der Lagerfläche durch die ballige Form ergibt, sehr groß ausgeführt werden kann, wodurch sich fertigungstechnische Vorteile ergeben.

Gemäß einer weiteren möglichen Ausführungsform kann die Lagerfläche im Wellendurchgang abschnittsweise eine ballige Form aufweisen, sodass der Wellendurchgang innenseitig einen kleineren Durchmesser aufweist als randseitig. Die ballige Form kann gemäß der vorliegenden Erfindung dabei jedoch auch in beiden Lagerflächen vorgesehen sein, wodurch sich die radialen Spaltvergrößerungen in Randrichtung der Gleitlagerung durch die beiden balligen Formen addieren können.

Die ballige Form in wenigstens einer der Lagerflächen kann auf verschiedene Weise vorteilhaft ausgeführt werden. Beispielsweise kann die ballige Form in Bezug auf die Längsachse der Nockenwelle symmetrisch ausgebildet sein. Damit bildet sich eine Gleitlagerung mit gegeneinander abgleitenden Lagerflächen aus, die eine radiale Spaltverengung aufweist, die sich in Axialrichtung mittig über der Länge der Lagerflächen ergibt. Damit kann das Nockenelement in zwei gegenüberliegenden Kipprichtungen auf gleiche Weise verkippen. Beispielsweise kann der Bereich des minimalen radialen Spaltes zwischen den Lagerflächen mittig unter der Nockenbahn des Nockenelementes angeordnet sein. Das Nockenelement kann jedoch auch einen Nockenbund aufweisen, wodurch sich eine axial längere Ausgestaltung des Nockenelementes ergibt. Der Bereich der radialen Spaltverengung kann sich dabei mittig über der gesamten Länge der Lagerfläche ausbilden, die durch die axiale Länge des Nockenelementes mit dem Nockenbund bestimmt ist.

Gemäß einer weiteren Variante kann die abschnittsweise ballige Form in der wenigstens einen Lagerfläche auch asymmetrisch ausgebildet sein. Insbesondere bei Nockenelementen mit einem Nockenbund kann die asymmetrisch ausgebildete ballige Form Anwendung finden, die sowohl in der Lagerfläche im Wellendurchgang als auch in der Außenseite der Außenwelle, nämlich an der Setzstelle zur Aufnahme des Nockenelementes, ausgebildet sein kann. Die ballige Form kann in der wenigstens einen Lagerfläche derart asymmetrisch gebildet sein, dass eine radiale Spaltverengung zwischen den Lagerflächen im Abschnitt des Nockenbundes oder bevorzugt benachbart zum Abschnitt des Nockenbundes ausgebildet ist. Die Krafteinleitung auf das Nockenelement entsteht grundsätzlich über die Nockenbahn des Nockenelementes, wodurch das Nockenelement eine leichte periodische Kippbewegung auf der Außenwelle ausführen kann. Durch die symmetrische oder asymmetrische ballige Form wenigstens einer der Lagerflächen wälzen unter Ausführung der Kippbewegung die Lagerflächen aufeinander ab, und im Endpunkt der Verkippung entstehen aufgrund der erfindungsgemäßen abschnittsweise balligen Form keine Kantenträger.

Die ballige Form in wenigstens einer der Lagerflächen ist nicht über der gesamten axialen Länge der Lagerfläche ausgebildet. Erfindungsgemäss weist die wenigstens eine Lagerfläche zumindest einen zylindrischen Abschnitt auf, der benachbart zu balligen Form ausgebildet ist. Auch kann vorgesehen sein, dass der zylindrische Abschnitt den Bereich der radialen Spaltverengung axial verlängert, sodass einseitig oder beidseitig zum zylindrischen Abschnitt eine ballige Form folgt, über die die Lagerfläche bis zum Rand ausläuft. Ein derartiger Konturverlauf der Lagerfläche mit einem vorzugsweise mittig angeordneten zylindrischen Abschnitt und seitlich auslaufenden balligen Formen vermeidet auf besonders vorteilhafte Weise bei einer Verkippung des Nockenelementes entstehende Kantenträger, jedoch ergibt sich ein mechanisch hoch belastbarer, tragender Bereich zur Aufnahme der Betriebskräfte des Nockenelementes auf der Außenwelle durch den verbreitert gebildeten Bereich einer radialen Spaltverengung. Die ballige Form in wenigstens einer Randrichtung kann dabei in einen randseitigen Radius übergehen, mit dem die Lagerfläche der Gleitlagerung axial abschließt.

Die abschnittsweise ballige Form kann eine radiale Höhe von beispielsweise 1 µm bis 15 µm, bevorzugt von 2 µm bis 10 µm und besonders bevorzugt von 4 µm bis 6 µm aufweisen. Die Abweichung der Lagerfläche von einer Zylinderform ist damit äußerst gering und kann beispielsweise auf die Größenordnung der Lagerluft begrenzt sein.

### FIGURBESCHREIBUNG

Die Figuren zeigen:
- Figur 1: ein Ausführungsbeispiel einer verstellbaren Nockenwelle mit einer Lagerfläche, gebildet durch die Außenseite der Außenwelle, die eine ballige Form aufweist,
- Figur 2: ein Ausführungsbeispiel einer verstellbaren Nockenwelle mit einer Lagerfläche, gebildet durch die Außenseite der Außenwelle, die eine ballige Form aufweist, und die ballige Form ist breiter als die Breite des Nockenelementes,
- Figur 3: ein Ausführungsbeispiel einer verstellbaren Nockenwelle mit einer innenliegenden Lagerfläche im Wellendurchgang des Nockenelementes, die eine ballige Form aufweist,
- Figur 4: ein Ausführungsbeispiel einer verstellbaren Nockenwelle mit einer innenliegenden Lagerfläche, gebildet durch den Wellendurchgang im Nockenelement, wobei die Lagerfläche eine asymmetrische ballige Form aufweist,
- Figur 5: ein erfindungsgemässen Ausführungsbeispiel einer verstellbaren Nockenwelle mit einer balligen innenliegenden Lagerfläche im Wellendurchgang des Nockenelementes, wobei die Lagerfläche einen zylindrischen Abschnitt aufweist und
- Figur 6: ein Ausführungsbeispiel einer verstellbaren Nockenwelle mit einer balligen Form in der Lagerfläche, gebildet durch den Wellendurchgang im Nockenelement, wobei die ballige Form asymmetrisch ausgestaltet ist.

In Figur 1 bis Figur 6 sind verschiedene Ausführungsbeispiele von verstellbaren Nockenwellen 1 für den Ventiltrieb einer Brennkraftmaschine mit einer Außenwelle 10 und mit einer sich durch die Außenwelle 10 erstreckenden Innenwelle 11 dargestellt. Die Innenwelle 11 ist in der Außenwelle 10 um die Längsachse 15 verdrehbar, und die sich in der Längsachse 15 erstreckende verstellbare Nockenwelle 1 ist jeweils nur abschnittsweise gezeigt. Auf dem gezeigten Abschnitt befindet sich auf der Außenseite der Außenwelle 10 ein Nockenwellenelement 12, und das Nockenwellenelement 12 ist beispielhaft als Bundnocke mit einem Nockenbund 16 ausgeführt und mit einem Bolzen 19 verdrehfest mit der Innenwelle 11 verbunden. Wird die Innenwelle 11 gegen die Außenwelle 10 verdreht, so verdreht gleichermaßen das Nockenelement 12 auf der Außenseite der Außenwelle 10.

Im Nockenelement 12 ist zur Hindurchführung der Außenwelle 10 ein Wellendurchgang eingebracht, und der Wellendurchgang bildet eine innenliegende Lagerfläche 13, die mit der Lagerfläche 14 auf der Außenseite der Außenwelle 10 eine Gleitlagerung bildet. Über diese Gleitlagerung ist das Nockenelement 12 über einen vorgegebenen Winkelabschnitt um die Längsachse 15 auf der Außenwelle 10 verdrehbar.

Die nachfolgenden Ausführungsbeispiele zeigen verschiedene Lagerflächen 13 und 14 im Wellendurchgang des Nockenelementes 12 und auf der Außenseite der Außenwelle 10, wobei die Lagerflächen 13 und 14 auf verschiedene Weise ausgebildete ballige Formen aufweisen.

Figur 1 zeigt ein Ausführungsbeispiel einer verstellbaren Nockenwelle 1 mit einer balligen Form der Lagerfläche 14 auf der Außenseite der Außenwelle 10. Die ballige Form ist symmetrisch ausgeführt und weist eine Breite auf, die etwa der Breite des Nockenelementes 12 entspricht, sodass die ballige Form die Breite der Setzstelle des Nockenelementes 12 auf der Außenseite der Außenwelle 10 besitzt. Wirken durch den Kontakt des Nockenelementes 12 mit einem Abgriffselement zum Ventiltrieb der Brennkraftmaschine Kräfte auf das Nockenelement 12, kann dieses relativ zur Längsachse 15 eine minimale Kippbewegung ausführen, sodass bei der Kippbewegung die Lagerfläche 13 im Wellendurchgang des Nockenelementes 12 eine Abwälzbewegung auf der balligen Lagerfläche 14 auf der Außenseite der Außenwelle 10 ausführt. Die Verbindung des Nockenelementes 12 mit der Innenwelle 11 über den Bolzen 19 muss dabei nicht als unendlich steif angenommen werden, sodass leichte Bewegungen durch das Nockenelement 12 trotz einer Pressverbindung des Nockenbundes 16 mit dem Bolzen 19 ausgeführt werden können. Die ballige Form kann bestimmt sein durch einen Radius R, der aufgrund der begrenzten Breite der balligen Form kleiner ausfällt als im nachfolgend mit Figur 2 gezeigten Ausführungsbeispiel.

Alternativ zur Ausbildung der gezeigten balligen Form, die bestimmt ist mit einem einzigen Radius R um einen raumfesten Punkt und insbesondere bevorzugt hierzu, kann die ballige Form der Lagerfläche 14 in Bezug auf die Längsachse 15 auch durch mehrere aufeinander folgend ausgebildete Radien bestimmt sein, die zueinander unterschiedlich groß sein können. So kann die ballige Form beispielsweise auch nach Art eines Polygons aus mehreren Radien in Richtung der Längsachse 15 aneinandergereiht gebildet sein. Insbesondere kann ein mittiger Radius R gemäß der Darstellung größer sein als randseitige Radien, die kanten- und stufenfrei in die zylindrische Oberfläche der Außenwelle 10 auslaufen können.

Figur 2 zeigt ein weiteres Ausführungsbeispiel einer verstellbaren Nockenwelle 1 mit einer balligen Form der Lagerfläche 14, die eine Breite B aufweist, die gemäß diesem Ausführungsbeispiel größer ist als die Breite des Nockenelementes 12. Dadurch kann der die ballige Form definierende Radius R mit einem größeren Wert bestimmt werden. Folglich vergrößert sich auch der Bereich der radialen Spaltverengung 17, woraus sich eine erhöhte Tragfähigkeit der Gleitlagerung ergibt. Wie auch in Zusammenhang mit Figur 1 aufgeführt, kann alternativ die balligen Form insbesondere gemäß diesem Ausführungsbeispiel auch nach Art eines Polygons aus mehreren Radien in Richtung der Längsachse 15 aneinandergereiht gebildet sein.

Figur 3 zeigt ein Ausführungsbeispiel der verstellbaren Nockenwelle 1 mit einer balligen Form der innenliegenden Lagerfläche 13 im Wellendurchgang des Nockenelementes 12. Die ballige Form ist etwa symmetrisch ausgeführt, sodass bei einer mechanischen Belastung des Nockenelementes 12 dieses eine Kippbewegung relativ zur Längsachse 15 ausführen kann, die ausgehend von der dargestellten Mittelposition in zwei verschiedenen Kipprichtungen gleichermaßen stattfinden kann.

Figur 4 zeigt ein Ausführungsbeispiel der verstellbaren Nockenwelle 1 mit einer balligen Kontur der Lagerfläche 13 im Wellendurchgang des Nockenelementes 12, wobei in Abwandlung des Ausführungsbeispiels gemäß Figur 3 die ballige Form der Lagerfläche 13 asymmetrisch ausgeführt ist, sodass die radiale Spaltverengung 17 in Richtung zum Nockenbund 16 ausgeprägt ist. Das Nockenelement 12 weist einen Nockenbund 16 auf, wobei sich die ballige Form mit einem zunehmenden radialen Spalt in der Darstellungsebene nach links vergrößert. Somit öffnet sich der Lagerspalt zwischen den Lagerflächen 13 und 14 nach links gerichtet. Wirken Kräfte auf das Nockenelement 12, so kann dieses eine leichte Kippbewegung ausführen, indem die Lagerfläche 13 auf der Lagerfläche 14 abwälzt.

Figur 5 zeigt eine erfindungsgemässen Ausführungsform einer verstellbaren Nockenwelle 1 mit einer Lagerfläche 13, die einen zylindrischen Abschnitt 18 aufweist. Auf beiden Seiten des zylindrischen Abschnittes 18 schließen sich ballige Abschnitte der Lagerfläche 13 im Wellendurchgang des Nockenelementes 12 an. Diese schließen den Wellendurchgang in Radien übergehend ab, sodass durch die gezeigte ballige Ausgestaltung der Lagerfläche 13 auf besondere Weise Kantenträger vermieden werden können, wobei der zylindrische Abschnitt 18 zwischen den balligen Bereichen eine hohe Tragfähigkeit der Gleitlagerung ermöglicht. Die balligen Abschnitte können dabei insbesondere kanten- und stufenfrei in den zylindrischen Abschnitt 18 übergehen, sodass Bereiche mit einer mechanischen Spannungsüberhöhung vermieden werden.

Figur 6 zeigt in Abwandlung des Ausführungsbeispiels aus Figur 5 eine asymmetrische Ausgestaltung einer balligen Form der Lagerfläche 13 im Wellendurchgang des Nockenelementes 12. Der Bereich einer dargestellten radialen Spaltverengung 17 fällt dabei unter die Nockenkontur des Nockenelementes 12 benachbart zum Nockenbund 16, womit ein mögliches Ausführungsbeispiel einer asymmetrischen balligen Form der Lagerfläche 13 aufgezeigt ist. Der Bereich der radialen Spaltverengung 17 kann dabei auch unter den Nockenbund 16 fallen, wenn die Lagerfläche 13 im Wellendurchgang des Nockenelementes 12 mit einer asymmetrischen balligen Form ausgestaltet ist.

Die in Figur 1 bis Figur 6 dargestellte ballige Form in den Lagerflächen 13 und 14 ist grafisch stark übertrieben dargestellt, und die nicht maßstäbliche Darstellung der balligen Formen in den Lagerflächen 13 und 14 dient lediglich der Visualisierung der balligen Form. Tatsächlich sind die balligen Formen äußerst gering und bewegen sich mit radialen Höhenabweichungen der balligen Formen im Bereich von wenigen Mikrometern, beispielsweise 1 µm bis 15 µm.

Die Erfindung beschränkt sich in ihrer Ausführung nicht auf das vorstehend angegebene bevorzugte Ausführungsbeispiel. Vielmehr ist eine Anzahl von Varianten denkbar, welche von der dargestellten Lösung auch bei grundsätzlich anders gearteten Ausführungen Gebrauch macht. Sämtliche aus den Ansprüchen, der Beschreibung oder den Zeichnungen hervorgehenden Merkmale und/oder Vorteile, einschließlich konstruktiver Einzelheiten und/oder räumlicher Anordnungen, können sowohl für sich als auch in den verschiedensten Kombinationen erfindungswesentlich sein.

### Bezugszeichenliste

- 1: verstellbare Nockenwelle
- 10: Außenwelle
- 11: Innenwelle
- 12: Nockenelement
- 13: Lagerfläche
- 14: Lagerfläche
- 15: Längsachse
- 16: Nockenbund
- 17: radiale Spaltverengung
- 18: zylindrischer Abschnitt
- 19: Bolzen

- B: Breite der balligen Form
- R: Radius

## Patentansprüche

1. Verstellbare Nockenwelle (1) für den Ventiltrieb einer Brennkraftmaschine mit einer Außenwelle (10) und mit einer sich durch die Außenwelle (10) erstreckenden Innenwelle (11), wobei auf der Außenwelle (10) wenigstens ein Nockenelement (12) angeordnet ist und das mit der Innenwelle (11) verdrehfest verbunden ist, und wobei das Nockenelement (12) einen Wellendurchgang mit einer innenliegenden Lagerfläche (13) aufweist, die mit einer Lagerfläche (14) auf der Außenseite der Außenwelle (10) eine Gleitlagerung zur drehbaren Anordnung des Nockenelementes (12) auf der Außenwelle (10) bildet,
**dadurch gekennzeichnet, dass** wenigstens eine der Lagerflächen (13, 14) zumindest abschnittsweise mit einer balligen Form ausgebildet ist, wobei die wenigstens eine Lagerfläche (13, 14) zumindest einen zylindrischen Abschnitt (18) aufweist, der benachbart zur balligen Form ausgebildet ist.

2. Verstellbare Nockenwelle (1) nach Anspruch 1, **dadurch gekennzeichnet, dass** die Lagerfläche (14) auf der Außenseite der Außenwelle (10) eine ballige Form aufweist, insbesondere wobei die ballige Form eine Breite (B) aufweist, die wenigstens der Länge der Gleitlagerung in Richtung einer Längsachse (15) entspricht, in der sich die Nockenwelle (1) erstreckt.

3. Verstellbare Nockenwelle (1) nach Anspruch 1 oder 2, **dadurch gekennzeichnet, dass** die Lagerfläche (13) im Wellendurchgang wenigstens abschnittsweise eine ballige Form aufweist, sodass der Wellendurchgang innseitig einen kleineren Durchmesser aufweist als randseitig.

4. Verstellbare Nockenwelle (1) nach einem der Ansprüche 1 bis 3, **dadurch gekennzeichnet, dass** die ballige Form der wenigstens einen Lagerfläche (13, 14) in Bezug auf die Längsachse (15) symmetrisch ausgebildet ist.

5. Verstellbare Nockenwelle (1) nach einem der Ansprüche 1 bis 3, **dadurch gekennzeichnet, dass** die ballige Form der wenigstens einen Lagerfläche (13, 14) asymmetrisch ausgebildet ist.

6. Verstellbare Nockenwelle (1) nach einem der vorgenannten Ansprüche, **dadurch gekennzeichnet, dass** das Nockenelement (12) mit einem Nockenbund (16) ausgebildet ist, wobei die ballige Form in der wenigstens einen Lagerfläche (13, 14) derart asymmetrisch gebildet ist, dass eine radiale Spaltverengung (17) zwischen den Lagerflächen (13, 14) im Abschnitt des oder bevorzugt benachbart zum Abschnitt des Nockenbundes (16) ausgebildet ist.

7. Verstellbare Nockenwelle (1) nach einem der vorgenannten Ansprüche, **dadurch gekennzeichnet, dass** die ballige Form eine radiale Höhe von 1µm bis 15µm, bevorzugt von 2 µm bis 10µm und besonders bevorzugt von 4µm bis 6µm aufweist.

## Claims

1. Adjustable camshaft (1) for the valve drive of an internal combustion engine, having an outer shaft (10) and having an inner shaft (11) which extends through the outer shaft (10), wherein, on the outer shaft (10), there is arranged at least one cam element (12) and the latter is connected rotationally conjointly to the inner shaft (11), and wherein the cam element (12) has a shaft passage with an internal bearing surface (13), which, together with a bearing surface (14) on the outer side of the outer shaft (10), forms a plain bearing arrangement for the rotatable arrangement of the cam element (12) on the outer shaft (10),
**characterized in that** at least one of the bearing surfaces (13, 14) is formed, at least in sections, with a spherical shape wherein the at least one bearing surface (13, 14) has at least one cylindrical section (18) which is formed adjacent to the spherical shape.

2. Adjustable camshaft (1) according to Claim 1, **characterized in that** the bearing surface (14) on the outer side of the outer shaft (10) has a spherical shape, wherein in particular, the spherical shape has a width (B) which corresponds at least to the length of the plain bearing arrangement in the direction of a longitudinal axis (15) along which the camshaft (1) extends.

3. Adjustable camshaft (1) according to Claim 1 or 2, **characterized in that** the bearing surface (13) in the shaft passage has, at least in sections, a spherical shape, such that the shaft passage has a smaller diameter at the inside than at the margin.

4. Adjustable camshaft (1) according to one of Claims 1 to 3, **characterized in that** the spherical shape of the at least one bearing surface (13, 14) is of symmetrical form with respect to the longitudinal axis (15).

5. Adjustable camshaft (1) according to one of Claims 1 to 3, **characterized in that** the spherical shape of the at least one bearing surface (13, 14) is of asymmetrical form.

6. Adjustable camshaft (1) according to one of the preceding claims, **characterized in that** the cam element (12) is formed with a cam collar (16), wherein the spherical shape in the at least one bearing surface (13, 14) is of asymmetrical form such that a radial gap constriction (17) between the bearing surfaces (13, 14) is formed in the section of, or preferably adjacent to the section of, the cam collar (16).

7. Adjustable camshaft (1) according to one of the preceding claims, **characterized in that** the spherical shape has a radial height of 1 µm to 15 µm, preferably of 2 µm to 10 µm, and particularly preferably of 4 µm to 6 µm.

## Revendications

1. Arbre à cames ajustable (1) pour une commande de soupapes d'un moteur à combustion interne avec un arbre extérieur (10) et avec un arbre intérieur (11) s'étendant à travers l'arbre extérieur (10), dans lequel au moins un élément de came (12) est disposé sur l'arbre extérieur (10) et est relié de façon solidaire en rotation à l'arbre intérieur (11), et dans lequel l'élément de came (12) présente un passage d'arbre avec une face d'appui intérieure (13), qui forme avec une face d'appui (14) sur le côté extérieur de l'arbre extérieur (10) un palier lisse pour l'agencement rotatif de l'élément de came (12) sur l'arbre extérieur (10),
**caractérisé en ce qu'**au moins une des faces d'appui (13, 14) est réalisée au moins localement avec une forme bombée, dans lequel ladite au moins une face d'appui (13, 14) présente au moins une partie cylindrique (18), qui est voisine de la forme bombée.

2. Arbre à cames ajustable (1) selon la revendication 1, **caractérisé en ce que** la face d'appui (14) sur le côté extérieur de l'arbre extérieur (10) présente une forme bombée, en particulier dans lequel la forme bombée présente une largeur (B), qui correspond au moins à la longueur du palier lisse dans la direction d'un axe longitudinal (15), dans laquelle l'arbre à cames (1) s'étend.

3. Arbre à cames ajustable (1) selon la revendication 1 ou 2, **caractérisé en ce que** la face d'appui (13) présente dans le passage d'arbre au moins localement une forme bombée, de telle manière que le passage d'arbre présente du côté intérieur un plus petit diamètre que du côté du bord.

4. Arbre à cames ajustable (1) selon l'une quelconque des revendications 1 à 3, **caractérisé en ce que** la forme bombée de ladite au moins une face d'appui (13, 14) est réalisée de façon symétrique par rapport à l'axe longitudinal (15).

5. Arbre à cames ajustable (1) selon l'une quelconque des revendications 1 à 3, **caractérisé en ce que** la forme bombée de ladite au moins une face d'appui (13, 14) est réalisée de façon asymétrique.

6. Arbre à cames ajustable (1) selon l'une quelconque des revendications précédentes, **caractérisé en ce que** l'élément de came (12) est réalisé avec un rebord de came (16), dans lequel la forme bombée est réalisée de façon asymétrique dans ladite au moins une face d'appui (13, 14), de telle manière qu'il se forme une fente rétrécie radialement (17) entre les faces d'appui (13, 14) dans la partie ou de préférence à proximité de la partie du rebord de came (16).

7. Arbre à cames ajustable (1) selon l'une quelconque des revendications précédentes, **caractérisé en ce que** la forme bombée présente une hauteur radiale de 1 µm à 15 µm, de préférence de 2 µm à 10 µm et de préférence encore de 4 µm à 6 µm.
